# EUROPÄISCHE PATENTSCHRIFT

(11) **EP 4 452 814 B1**
(45) Veröffentlichungstag und Bekanntmachung des Hinweises auf die Patenterteilung: **26.11.2025**
(21) Anmeldenummer: 22839736.0
(22) Anmeldetag: 16.12.2022
(51) Int. Cl.: B66B 5/16, B66B 1/34, B66B 5/18, B66B 17/34

(54) **BREMSVORRICHTUNG FÜR EINE AUFZUGKABINE UND DEREN VERWENDUNG IN EINER AUFZUGANLAGE UND VERFAHREN**
BRAKING DEVICE FOR LIFT CAR AND ITS USE IN A LIFT SYSTEM AND METHOD
DISPOSITIF DE FREINAGE POUR UNE CABINE D'ASCENSEUR ET SON UTILISATION DANS UNE INSTALLATION D'ASCENSEUR ET PROCÉDÉ

(30) Priorität: 23.12.2021 EP 21217277
(43) Veröffentlichungstag der Anmeldung: 30.10.2024
(73) Patentinhaber: INVENTIO AG, 6052 Hergiswil (CH)
(72) Erfinder: LO JACONO, Romeo, 6929 Gravesano (CH); BÜTLER, Erich, 6030 Ebikon (CH); TROTTMANN, Gilles, 6344 Meierskappel (CH); LUSTENBERGER, Jan, 6274 Eschenbach LU (CH); KALE, Sushil, Pune, Maharashtra 410501 (IN)
(74) Vertreter: Inventio AG
(86) Internationale Anmeldenummer: PCT/EP2022/086394
(87) Internationale Veröffentlichungsnummer: WO 2023/117773

(56) Entgegenhaltungen:
- WO-A1-2021/084012
- JP-A- H07 157 212

## Beschreibung

Die vorliegende Erfindung betrifft eine Bremsvorrichtung für eine Aufzuganlage, mit der sowohl eine verlagerbare Aufzugkabine gebremst als auch in der Aufzugkabine bewirkte Lastveränderungen gemessen werden können. Die Erfindung betrifft ferner eine mit einer solchen Bremsvorrichtung ausgestattete Aufzuganlage. Ausserdem betrifft die Erfindung ein Verfahren zum Messen einer auf eine Aufzugkabine wirkenden Last sowie ein Verfahren zum Einstellen einer von einer Antriebseinrichtung auf eine Aufzugkabine auszuübenden Kraft in Reaktion auf eine Lastveränderung in der Aufzugkabine unter Verwendung der hierin beschriebenen Bremsvorrichtung.

In einer Aufzuganlage wird eine Aufzugkabine typischerweise innerhalb eines vertikalen Aufzugschachts zwischen verschiedenen Niveaus bzw. Stockwerken in einem Gebäude verlagert. Ein Verlagern der Aufzugkabine wird dabei mit einer Antriebseinrichtung bewirkt, die beispielsweise die Aufzugkabine haltende Tragmittel wie zum Beispiel Seile oder Riemen antreibt. Die Aufzugkabine wird bei ihrer Verlagerung meist durch Führungsschienen geführt. Um die Aufzugkabine an einem angestrebten Stockwerk zum Halten zu bringen, wird ihre Verlagerungsbewegungen im Allgemeinen durch entsprechendes Ansteuern der Antriebseinrichtung abgebremst.

Wenn Personen die an einem Stockwerk angehaltene Aufzugkabine betreten oder diese verlassen, kann eine hierdurch bewirkte Laständerung dazu führen, dass eine damit einhergehende Änderung auf die die Aufzugkabine haltenden Tragmittel in einer elastischen Veränderung von deren Länge resultiert. Dementsprechend kann sich die Position der Aufzugkabine relativ zu dem Stockwerk während des Halts an dem Stockwerk leicht ändern. Um zu vermeiden, dass zwischen einem Boden der Aufzugkabine und einem Boden an dem Stockwerk eine Stufe entsteht, wurde herkömmlich eine Positionsänderung der Aufzugkabine mithilfe eines sogenannten Niveauausgleichs (re-leveling) kompensiert, bei dem die Antriebseinrichtung gezielt die die Aufzugkabine haltenden Tragmittel derart verlagert, dass der Positionsänderung der Aufzugkabine entgegengewirkt wird. Eine Durchführung eines solchen Niveauausgleichs erfordert jedoch aufwändige Massnahmen.

Alternativ wurde vorgeschlagen, direkt an der Aufzugkabine eine Bremse vorzusehen, mithilfe derer die Aufzugkabine während eines Halts an einem Stockwerk positionsfest gehalten werden kann. Allerdings kann sich hierbei die Problematik ergeben, dass eine Lastveränderung in der Kabine während des Halts dazu führt, dass bei einem anschliessenden Lösen der Bremse aufgrund der veränderten Kabinenlast eine ruckartige Positionsänderung der Kabine erfolgt.

Es wurden Ansätze beschrieben, um die auf eine Aufzugkabine wirkende Last messen zu können. Beispielsweise beschreibt die EP 1 278 694 B1 ein Lastaufnahmemittel für Seil-Aufzüge mit integrierter Lastmesseinrichtung. In der EP 0 151 949 A2 wird eine alternative Lastmesseinrichtung für eine Aufzugkabine beschrieben. In der US 6,483,047 B1 wird ein Brems-Lastmess-System geschrieben, bei dem Lastmesszellen mit einer Bremse zusammenwirken. In der WO2021/084012 wird eine Bremsvorrichtung für eine Aufzugkabine mit integrierter Lastmessung und deren Verwendung in einer Aufzugsanlage offenbart.

Es kann unter anderem ein Bedarf an einer Bremsvorrichtung bestehen, mithilfe derer in vorteilhafter Weise eine Aufzugkabine einer Aufzuganlage gebremst werden kann und die ausserdem dazu ausgelegt ist, eine in der Aufzugkabine bewirkte Lastveränderung messen zu können. Ferner kann ein Bedarf an einer mit einer solchen Bremsvorrichtung ausgestatteten Aufzuganlage bestehen. Ausserdem kann ein Bedarf an einem vorteilhaften Verfahren zum Messen einer auf eine Aufzugkabine wirkenden Last bestehen. Schliesslich kann ein Bedarf an einem vorteilhaften Verfahren zum Einstellen einer von einer Antriebseinrichtung auf eine Aufzugkabine ausgeübten Kraft in Reaktion auf eine Laständerung in der Aufzugkabine bestehen.

Einem solchen Bedarf kann durch den Gegenstand eines jeweiligen der unabhängigen Ansprüche entsprochen werden. Vorteilhafte Ausführungsformen sind in den abhängigen Ansprüchen sowie der nachfolgenden Beschreibung definiert.

Gemäss einem ersten Aspekt der Erfindung wird eine Bremsvorrichtung zum Bremsen einer verlagerbaren Aufzugkabine einer Aufzuganlage und zum Messen von in der Aufzugkabine bewirkten Lastveränderungen vorgeschlagen. Die Bremsvorrichtung weist eine Bremse zum Bremsen der Aufzugkabine relativ zu einer stationären Komponente der Aufzuganlage, eine Bremsen-Halteanordnung zum Halten der Bremse an der Aufzugkabine, eine Lastmesseinrichtung mit einem Kraftübertragungselement zum Messen einer auf das Kraftübertragungselement wirkenden Kraft und eine Lastmesseinrichtung-Halteanordnung zum Halten der Lastmesseinrichtung an der Aufzugkabine auf. Die Bremse und die Bremsen-Halteanordnung sind dabei derart ausgebildet, dass die Bremse an der Aufzugkabine mittels der Bremsen-Halteanordnung derart zu halten ist, dass sich die Bremse in einer von der Bremse bewirkten Kraftrichtung relativ zu der Aufzugkabine verlagern lässt. Die Lastmesseinrichtung und die Lastmesseinrichtung-Halteanordnung sind derart konfiguriert, dass die Lastmesseinrichtung an der Aufzugkabine mittels der Lastmesseinrichtung-Halteanordnung derart zu halten ist, dass die Lastmesseinrichtung in der von der Bremse bewirkten Kraftrichtung relativ zu der Aufzugkabine fixiert ist. Das Kraftübertragungselement der Lastmesseinrichtung ist wirkmässig mit der Bremse verbunden, um eine aufgrund der Relativverlagerung der Bremse an der Lastmesseinrichtung-Halteanordnung entstehende Kraft durch die Lastmesseinrichtung messen zu können. Die Lastmesseinrichtung-Halteanordnung und die Lastmesseinrichtung sind derart ausgebildet und mit der Bremsen-Halteanordnung verbunden, dass sich bei einer Verlagerung der Bremse in der von der Bremse bewirkten Kraftrichtung eine zur von der Bremse bewirkten Kraftrichtung im Wesentlichen senkrecht wirkend Messkraft entsteht, welche durch die Lastmesseinrichtung messbar ist

Gemäss einem zweiten Aspekt der Erfindung wird eine Aufzuganlage beschrieben, welche eine Aufzugkabine, eine Führungsschiene und eine Bremsvorrichtung gemäss einer Ausführungsform des ersten Aspekts aufweist. Die Aufzugkabine ist entlang der Führungsschiene verlagerbar. Die Bremsvorrichtung ist mittels ihrer Bremsen-Halteanordnung und ihrer Lastmesseinrichtung-Halteanordnung an der Aufzugkabine gehalten. Die Bremse der Bremsvorrichtung ist dazu konfiguriert, mit der Führungsschiene zusammenzuwirken, um die Aufzugkabine zu bremsen.

Gemäss einem dritten Aspekt der Erfindung wird ein Verfahren zum Messen einer auf eine Aufzugkabine wirkenden Last beschrieben. Das Verfahren umfasst zumindest die folgenden Schritte: (i) Aktivieren der Bremse einer an der Aufzugkabine gehaltenen Bremsvorrichtung gemäss einer Ausführungsform des ersten Aspekts der Erfindung während die Aufzugkabine stillsteht; und (ii) Messen der auf die Aufzugkabine wirkenden Last mithilfe der Lastmesseinrichtung der Bremsvorrichtung.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Verkürzend zusammengefasst kann ein Grundkonzept der hierin vorgeschlagenen Bremsvorrichtung darin gesehen werden, mit einer einzelnen Vorrichtung zwei Funktionalitäten zu ermöglichen, nämlich das Bremsen der Aufzugkabine sowie das Messen einer in der Aufzugkabine bewirkten Laständerung. Hierzu ist die Bremsvorrichtung im Wesentlichen zweiteilig aufgebaut.

Ein erster Teil umfasst die Bremse sowie die Bremsen-Halteanordnung. Die Bremse ist dazu ausgelegt, Kräfte zwischen der Aufzugkabine und einer stationären Komponente der Aufzuganlage wie beispielsweise einer Führungsschiene zu erzeugen, wobei die Kräfte einer Bewegung der Aufzugkabine bzw. deren Gewichtskraft entgegenwirken, um die mit der Bremse versehene Aufzugkabine in ihrer Bewegung abzubremsen und/oder stationär an der stationären Komponente zu halten. Die Bremsen-Halteanordnung ist dazu ausgelegt, die Bremse an der Aufzugkabine anzubringen.

Ein zweiter Teil der Bremsvorrichtung umfasst die Lastmesseinrichtung sowie die Lastmesseinrichtung-Halteanordnung. Die Lastmesseinrichtung ist dazu ausgelegt, Lasten bzw. Kräfte zu messen, die auf einen hierin als Kraftübertragungselement bezeichneten Teil der Lastmesseinrichtung wirken. Die Lastmesseinrichtung-Halteanordnung ist dazu konfiguriert, die Lastmesseinrichtung an der Aufzugkabine anzubringen.

Die beiden Teile der Bremsvorrichtung sind dabei nicht nur für unterschiedliche Funktionalitäten konzipiert, sondern werden auch aufgrund der unterschiedlichen Auslegung ihrer jeweiligen Halteanordnung in unterschiedlicher Weise an der Aufzugkabine angebracht bzw. gehalten.

Einerseits sind die Bremse und die Bremsen-Halteanordnung derart konzipiert, dass die Bremse mittels der Bremsen-Halteanordnung gezielt nicht absolut ortsfest an der Aufzugkabine fixiert ist, sondern sich zumindest geringfügig relativ zu der Aufzugkabine verlagern lässt, insbesondere in einer Richtung der mit der Bremse bewirkten Kraftrichtung, d.h. typischerweise einer Richtung, in der sich die Aufzugkabine während ihrer Fahrt bewegt bzw. einer hierzu entgegengesetzten Richtung. Anders ausgedrückt kann sich die Bremse-Halteanordnung, mitsamt der an ihre befestigte Bremse innerhalb eines gewissen Toleranzbereichs bzw. eines gewissen Spiels längst der Kabinen-Bewegungsrichtung relativ zu der Aufzugkabine bewegen. Der Toleranzbereich kann beispielsweise wenige Zehntel Millimeter, insbesondere beispielsweise weniger als 1 mm, betragen.

Andererseits sind die Lastmesseinrichtung und die Lastmesseinrichtung-Halteanordnung derart konzipiert, dass die Lastmesseinrichtung mittels der Lastmesseinrichtung-Halteanordnung zumindest in der von der Bremse bewirkten Kraftrichtung, an der Aufzugkabine fest fixiert ist, d.h., dass die Lastmesseinrichtung an der Aufzugkabine möglichst starr und spielfrei angebracht ist.

Dementsprechend kann sich die mit einem gewissen Bewegungsfreiheitsgrad an der Aufzugkabine gehaltene Bremse zumindest geringfügig relativ zu der starr an der Aufzugkabine fixierten Lastmesseinrichtung bewegen.

Das Kraftübertragungselement der Lastmesseinrichtung ist hierbei wirkmässig mit der Bremse verbunden. Wenn sich die Aufzugkabine mitsamt der mit dieser starr gekoppelten Lastmesseinrichtung beispielsweise relativ zu der Bremse, welche bei ihrer Aktivierung ortsfest an der stationären Komponente der Aufzuganlage gehalten wird, bewegt, wird durch die Relativbewegung der Bremse relativ zu der Lastmesseinrichtung dementsprechend (im Wesentlichen proportional) über das Kraftübertragungselement eine Kraft auf ein geeignetes Gegenelement der Lastmesseinrichtung übertragen. Diese Kraft kann von der Lastmesseinrichtung gemessen werden.

Dementsprechend können von der Lastmesseinrichtung Kräfte, die auf die Aufzugkabine insbesondere in deren Bewegungsrichtung, das heisst typischerweise in vertikaler Richtung, wirken, gemessen werden. Insbesondere können Lastveränderungen in der Aufzugkabine mithilfe der Lastmesseinrichtung bestimmt werden.

Die Lastmesseinrichtung-Halteanordnung und die Lastmesseinrichtung sind derart ausgebildet und mit der Bremsen-Halteanordnung verbunden, dass sich bei einer Verlagerung der Bremse in der von der Bremse bewirkten Kraftrichtung relativ zu der Aufzugskabine eine zur von der Bremse bewirkten Kraftrichtung im Wesentlichen senkrecht wirkend Kraft entsteht. Die Lastmesseinrichtung-Halteanordnung und Lastmesseinrichtung sind derart ausgebildet, dass die Kraft durch die Lastmesseinrichtung messbar ist.

In anderen Worten ist die Lastmesseinrichtung-Halteanordnung und die Lastmesseinrichtung also derart ausgebildet, dass durch die Verlagerung der Bremse eine senkrecht zu dieser Verlagerung wirkend Kraft (Messkraft) bewirkbar und entsprechend messbar ist. Die Kraft wird durch die LastMesseinrichtung-Halteanordnung in Ihrer Wirkrichtung um im Wesentlichen 90° gedreht, das heisst umgewandelt.

Gemäss einer Ausführungsform ist die Lastmesseinrichtung-Halteanordnung derart elastisch deformierbar ist, dass bei einer Relativverlagerung der Bremse die elastische Deformation zu einer im Wesentlichen zur Bremskraft und Last proportionalen Messkraft führt. Die Messkraft ist insbesondere kleiner als eine die Relativverlagerung bewirkende Bremskraft.

In der bereits vorangehend beschriebenen durch die Halteanordnung bewirkten Umwandlung kann ebenfalls eine durch die Lastmesseinrichtung-Halteanordnung bedingte Dämpfung bewirkt werden. So kann die Messkraft in Amplitude und Richtung verändert werden.

Dies hat den Vorteil, dass die durch die Verlagerung bewirkte Kraft bei der Umwandlung eine Art Filterung (Dämpfung + Unterdrückung von ebenfalls in die Richtung der Verlagerung, jedoch nicht über die Bremse wirkenden Kräften) erfährt. So kann insbesondere das Signal/Rausch-Verhältnis in der Kraft (Messgrösse) verbessert, das heisst vergrössert werden. Insbesondere können so die Auswirkungen von Kräften, welche bspw. durch die Tragmittel auf die Kabine ausgeübt vor der Messung an der Lastmesseinrichtung abgeschwächt bzw. gedämpft werden. Die Messung kann vereinfacht bzw. verbessert werden.

Gemäss einer Ausführungsform ist die Lastmesseinrichtung-Halteanordnung im Wesentlichen trapezförmig und/oder dreieckförmig ausgebildet.

Insbesondere kann die Lastmesseinrichtung-Halteanordnung als im Wesentlichen gleichschenkliges Trapez ausgeführt sein. Bevorzugt ist die Lastmesseinrichtung-Halteanordnung als doppeltes Trapez ausgeführt, wobei diese so ausgeführt sein können, dass die jeweils längere Grundseite (auch Basis genannt) der beiden Trapeze aufeinander zu liegen kommen. Insbesondere sind diese beiden aufeinanderliegenden längeren Grundseiten parallel zu der die Verlagerung der Bremse bewirkten Kraftrichtung angeordnet. Bevorzugt sind die trapezförmigen Teile gleich, insbesondere als zwei identische gleichschenklige Trapez ausgebildet. Ebenfalls bevorzugt sind die beiden längeren Grundseiten der Trapeze nicht ausgebildet. In anderen Worten ist Lastmesseinrichtung als eine Art doppeltes Trapez, das heisst Polygon ausgeführt, wobei dieses Polygon nur aus den jeweils kürzeren Grundseiten und den Schenkeln der beiden Trapeze besteht, wobei die beiden längeren Grundseiten nicht ausgeführt sind. Dies hat den Vorteil, dass das Polygon so in die durch die Bremse bewirkte Kraftrichtung verformbar ist.

Eine parallele zu den aufeinanderliegenden längeren Grundseiten ausgeübte durch die Verlagerung der Bremse bewirkte Kraft führt wegen der elastischen Deformation der Lastmesseinrichtung-Halteanordnung zu einer Art Verkürzung der (fiktiven) längeren Grundseiten der beiden Trapeze und somit zu einer Vergrösserung der Winkel, in welchen die Schenkel des Trapez zur längeren Grundseite der Trapeze stehen, was wiederum zu einer Vergrösserung der Distanz zwischen den beiden kürzeren Grundseiten führt.

In einer im Wesentlichen vergleichbare Ausführungsform der Lastmesshalteanordnung wird wenigstens ein, bevorzugt beide, Trapez(e) durch ein im Wesentlichen dreieckförmige(s) Teil(e) ersetzt.

In einer Ausführungsform ist Lastmesseinrichtung mit dem Kraftübertragungselement zwischen den beiden kürzeren Grundseiten der Trapeze angeordnet, so dass eine Veränderung der Distanz zwischen den beiden kürzeren Grundrissen durch die Lastmesseinrichtung gemessen werden kann.

In einer Ausführungsform ist Lastmesseinrichtung mit dem Kraftübertragungselement zwischen zwei Stegen, wobei jeder der Stege an einem der vier Schenkel der beiden Trapeze angebracht ist, angeordnet. Eine elastische Verformung der Trapeze führt zu einer Verschiebung der Stege relativ zueinander, so dass eine Lastmesseinrichtung, welche an den Stegen angebracht ist, eine solche Verschiebung messbar macht.

In einer Ausführungsform ist die Lastmesseinrichtung derart in der Lastmesseinrichtung-Halteanordnung angeordnet, dass das Kraftübertragungselement im Wesentlichen senkrecht zu der von der Bremse bewirkten Kraftrichtung verläuft und in diese Richtung verschiebbar ist.

So kann die durch die Verformung in Richtung um im Wesentlichen 90° veränderte Kraft besonders einfach gemessen werden. Weiter wird der Einfluss von in Kraftrichtung der Bremse wirkenden Kräften abgeschwächt.

In einer Ausführungsform umfasst die Lastmesseinrichtung-Halteanordnung wenigstens zwei Fixierelemente, um die Lastmesseinrichtung-Halteanordnung an der Aufzugkabine zu halten. Die Fixierelemente sind so angeordnet, dass eine Line, welche durch die zwei Fixierelemente verläuft im Wesentlichen senkrecht zur von der Bremse bewirkten Kraftrichtung ist.

Ziel ist es die Lastmesseinrichtung-Halteanordnung in Richtung der wirkenden Kraft an der Kabine fest zu fixieren, so dass eine Verschiebung der in dieser Richtung nicht ortsfest an die Kabine angebrachten Bremse ausschliesslich zu einer elastischen Verformung der Lastmesseinrichtung-Halteanordnung und nicht aber zu einer Verschiebung führt. Durch zwei Fixierelement, insbesondere Schrauben oder Bolzen, welche auf einer senkrecht zur Kraftrichtung verlaufenden Line angebracht sind, wir dies besonders einfach bewirkt.

Anders ausgedrückt kann insbesondere die Bremsen-Halteanordnung derart konzipiert sein, dass über diese die daran befestigte Bremse zwar mit einem gewissen Spiel an der Aufzugkabine angebracht werden kann, sodass sich die Bremse innerhalb eines Toleranzbereichs aufgrund der beim Aktivieren der Bremse bewirkten Kräfte leicht relativ zu der Aufzugkabine bewegen lässt.

Hierdurch kann beispielsweise bewirkt werden, dass sich die Bremse zwar bei relativ geringfügigen Kräften, beispielsweise bis hin zu den Gewichtskräften der zu haltenden Aufzugkabine, zwar geringfügig relativ zu der Aufzugkabine bewegen kann,

Insbesondere kann gemäss einer Ausführungsform die Bremsen-Halteanordnung eine Art Langlöcher aufweisen, deren Längsrichtung sich parallel zu der von der Bremse bewirkten Kraftrichtung erstreckt und durch die hindurch sich an der Aufzugkabine ortsfest gehaltene Fixierelemente erstrecken können, um die Bremsen-Halteanordnung an der Aufzugkabine zu halten.

Mit anderen Worten können in der Bremsen-Halteanordnung ein oder mehr Langlöcher (offen oder geschlossen) vorgesehen sein, durch die hindurch Fixierelemente wie beispielsweise Schrauben oder Bolzen verlaufen können, die fest mit der Aufzugkabine verbunden sind.

Ein Langloch kann dabei eine längliche Durchgangsöffnung sein, die in einer Richtung parallel zu der von der Bremse bewirkten Kraftrichtung, d.h. in einer Längenrichtung, grössere Abmessungen aufweist als in einer Richtung quer hierzu, d.h. in einer Breitenrichtung. Beispielsweise können die Abmessungen in der Breitenrichtung im Wesentlichen denjenigen des durch das Langloch hindurch verlaufenden Fixierelements entsprechen, sodass es in der Breitenrichtung zu einem Formschluss kommt, wohingegen die Abmessungen in der Längenrichtung zumindest geringfügig grösser sein können als diejenigen des Fixierelements, sodass sich das Fixierelement innerhalb eines von dem Langloch definierten Toleranzbereichs entlang der Kraftrichtung bewegen kann.

Längsseitige Enden des Langlochs können oder können nicht vorhanden sein. Sie wirken dabei als mechanische Begrenzung für eine Relativbewegung der Bremse in der Längsrichtung. D.h. die längsseitigen Enden bilden einen mechanischen Anschlag, der die Position vorgibt, bis zu der sich die Bremse und die Aufzugkabine relativ zueinander verlagern lassen.

Dementsprechend kann sich die Aufzugkabine beispielsweise bei einer Notfallbremsung mit ihren sich durch die Langlöcher der Bremsen-Halteanordnung erstreckenden Fixierelementen maximal bis zu den längsseitigen Enden der Langlöcher relativ zu der Bremse bewegen. Eine weitere Verlagerung wird durch den dann eintretenden Formschluss zwischen den Fixierelementen und den Enden der Langlöcher vermieden. Dementsprechend können die beispielsweise bei einer Notfallbremsung auftretenden hohen Kräfte über die Fixierelemente und die Bremsen-Halteanordnung zwischen der Bremse und der Aufzugkabine übertragen werden.

Gemäss einer Ausführungsform ist die Lastmesseinrichtung-Halteanordnung derart angeordnet, dimensioniert und konfiguriert, dass sich die Lastmesseinrichtung-Halteanordnung bei einer zwischen der Bremsen-Halteanordnung und der Lastmesseinrichtung-Halteanordnung übertragenen Kraft, welche einer Gewichtskraft der Aufzugkabine einschliesslich einer maximal zulässigen Nutzlast der Aufzugkabine entspricht, im Wesentlichen ausschliesslich elastisch deformiert.

Anders ausgedrückt kann sich die Lastmesseinrichtung-Halteanordnung derart ausgebildet, das heisst in Material und dessen Stärke so dimensioniert und/oder geformt sein, dass sie bei Kräften, die typischerweise im Normalbetrieb der Aufzuganlage auftreten, wenn die Aufzugkabine beispielsweise an einem Stockwerk gehalten werden soll, lediglich eine elastische Deformierung erfährt.

Hierzu können mehrere verschiedene Einflussgrössen geeignet gewählt sein. Beispielsweise kann sich die räumliche Anordnung der Lastmesseinrichtung-Halteanordnung, d.h. insbesondere deren Position, Orientierung und/oder Erstreckungsrichtung, auf ihre mechanische Belastbarkeit und/oder ihre elastische Deformierbarkeit auswirken. Ausserdem kann sich die Dimensionierung der Lastmesseinrichtung-Halteanordnung, d.h. insbesondere deren Querschnitt, Breite, Länge, Höhe, etc. auf die Belastbarkeit und/oder elastische Deformierbarkeit der Steganordnung auswirken. Ferner können weitere Konfigurationsparameter wie beispielsweise ein verwendetes Material, eine bei der Herstellung durchgeführte Bearbeitung, etc. die Belastbarkeit und/oder elastische Deformierbarkeit der Lastmesseinrichtung-Halteanordnung beeinflussen. Alle diese Parameter können geeignet gewählt werden, sodass die Lastmesseinrichtung-Halteanordnung beispielsweise abhängig von Eigenschaften der Aufzugkabine (zum Beispiel deren Gewicht und Nutzlast) und/oder abhängig von Anforderungen an die gesamte Aufzuganlage (zum Beispiel Sicherheitsanforderungen betreffend Bremsvorgänge) dazu konfiguriert ist, auf im Normalbetrieb der Aufzuganlage auf sie wirkende Kräfte jeweils nur mit einer elastischen Deformierung, aber ohne plastische Deformierung, zu reagieren.

Insbesondere kann gemäss einer Ausführungsform die Lastmesseinrichtung-Halteanordnung derart angeordnet, dimensioniert und konfiguriert sein, dass die Steganordnung sich bei einer zwischen der Bremsen-Halteanordnung und der Lastmesseinrichtung-Halteanordnung übertragenen Kraft, welche einer Gewichtskraft der Aufzugkabine einschliesslich einer maximal zulässigen Nutzlast der Aufzugkabine entspricht, um weniger als 1 mm, vorzugsweise weniger als 0,5 mm und stärker bevorzugt lediglich zwischen 0,05 mm und 0,3 mm, in der von der Bremse bewirkten Kraftrichtung deformiert.

Mit anderen Worten soll sich die Aufzugkabine relativ zu der Bremse während eines Bremsvorgangs zwar geringfügig bewegen können. Das Ausmass dieser Relativbewegung soll aber durch die konkret gewählte Konfiguration der Lastmesseinrichtung-Halteanordnung so weit begrenzt sein, dass im Normalfall keine Relativbewegungen von beispielsweise mehr als 0,5 mm auftreten. Für viele Anwendungen kann es sogar vorteilhaft sein, wenn die Steganordnung im Normalfall ausschliesslich Relativbewegungen von weniger als 0,2 mm zulässt.

Gemäss einer Ausführungsform sind die Bremsen-Halteanordnung, die Lastmesseinrichtung-Halteanordnung einstückig mit einem gemeinsamen Bauteil ausgebildet. Beispielsweise können die Bremsen-Halteanordnung und die Lastmesseinrichtung-Halteanordnung einstückig aus einem gestanzten Blechteil ausgebildet sein.

Anders ausgedrückt kann ein einzelnes Bauteil wie beispielsweise ein in eine geeignete Form gestanztes Blech sowohl die Bremsen-Halteanordnung und die Lastmesseinrichtung-Halteanordnung ausbilden.

Das gesamte Bauteil kann dabei einfach herzustellen sein und beispielsweise durch eine geeignete Wahl eines eingesetzten Bleches, insbesondere hinsichtlich einer Dicke des Bleches und einem Material des Bleches, an die aufzunehmenden und zu übertragenen Kräfte angepasst werden.

Durch die einstückige Ausbildung aller Bereiche eines solchen Bauteils kann beispielsweise vermieden werden, dass es an Schwachstellen, wie sie ansonsten bei einem mehrteiligen Bauteil an Übergängen zwischen Segmenten des mehrteiligen Bauteils auftreten würden, zu erhöhtem Verschleiss kommt. Das einstückige Bauteil kann auch wiederholt auftretenden mechanischen Belastungen langfristig standhalten.

Gemäss einer Ausführungsform kann das Kraftübertragungselement mit einem an der Lastmesseinrichtung-Halteanordnung fixierten Gegenelement der Lastmesseinrichtung über einen Dehnmessstreifen verbunden sein.

Mit anderen Worten kann ein Dehnmessstreifen dazu eingesetzt werden, die über das Kraftübertragungselement auf die Lastmesseinrichtung wirkenden Kräfte zu messen. Somit können mithilfe des Dehnmessstreifens die Kräfte, die zwischen der Bremsen-Halteanordnung und der Lastmesseinrichtung-Halteanordnung bei aktivierter Bremse wirken, und damit letztendlich die Kräfte, die zwischen der aktivierten Bremse und der von ihr gebremsten Aufzugkabine wirken, gemessen werden. Einen Dehnmessstreifen für diese Aufgabe einzusetzen, ermöglicht eine sehr robuste Auslegung der Lastmesseinrichtung. Ferner ermöglicht der Dehnmessstreifen, die wirkenden Kräfte sehr präzise und reproduzierbar messen zu können.

Gemäss einer Ausführungsform ist das Kraftübertragungselement und das Gegenelement je an einem Steg, welcher aus einem der Schenkel der im Wesentlichen trapezförmigen Lastmesseinrichtung-Halteanordnung hervorgeht, abgestützt. Dies ermöglicht ein besonders leichtes Anbringen der Lastmesseinrichtung an der Lastmesseinrichtung-Halteanordnung.

Gemäss einer Ausführungsform kann die Lastmesseinrichtung dazu konfiguriert sein, ein elektrisches Signal zu erzeugen, welches die auf das Kraftübertragungselement wirkende Kraft wiedergibt.

Beispielsweise kann die Lastmesseinrichtung über eine Sensorik verfügen, welche physikalische Parameter überwachen kann, die einen Rückschluss auf die auf das Kraftübertragungselement wirkenden Kräfte ermöglichen. Die Sensorik kann abhängig von den überwachten physikalischen Parametern elektrische Signale erzeugen. Solche elektrischen Signale können in einfacher Weise weitergeleitet und beispielsweise an eine Steuerung der Aufzuganlage oder eine externe Überwachungseinrichtung übergeben werden. Basierend auf den Signalen kann dann auf die auf die Aufzugkabine wirkenden Kräfte rückgeschlossen werden. Beispielsweise kann hierdurch der Steuerung der Aufzuganlage mitgeteilt werden, welche Nutzlast sich aktuell in der Aufzugkabine befindet, sodass die Steuerung die Antriebseinrichtung lastgemäss ansteuern kann.

Gemäss einer Ausführungsform kann die Bremse der beschriebenen Bremsvorrichtung als Haltebremse dazu konfiguriert sein, die Aufzugkabine entgegen ihrer Gewichtskraft während eines Halts ortsfest zu halten. Insbesondere kann es bevorzugt sein, die Bremse ergänzend auch als Fangbremse dazu zu konfigurieren, die Aufzugkabine im Falle eines Freifalls notfallmässig abzubremsen.

Mit anderen Worten soll die Bremse zumindest derart ausgelegt sein, dass mit ihrer Hilfe die Aufzugkabine an der mit der Bremse zusammenwirkenden stationären Komponente der Aufzuganlage, das heisst beispielsweise an einer Führungsschiene, stationär gehalten werden kann, während die Aufzugkabine beispielsweise an einem Stockwerk angehalten wird. Als solche Haltebremse kann die Bremse vermeiden, dass sich die Aufzugkabine aufgrund von Lastveränderungen bewegt, wenn Passagiere in die Aufzugkabine ein- oder aussteigen.

Ergänzend kann es vorteilhaft sein, die Bremse noch belastbarer auszulegen, sodass sie auch als Fangbremse wirken kann. In diesem Fall soll die Bremse dazu konfiguriert sein, sehr hohe Kräfte zwischen der Aufzugkabine und der stationären Komponente bewirken zu können, um die Aufzugkabine beispielsweise selbst für den Fall, dass alle sie haltenden Tragmittel reissen sollten und es zu einem freien Fall der Aufzugkabine käme, auf kurzer Distanz bis zum Stillstand abbremsen zu können. Um die bei einer solchen Fangbremsung kurzzeitig auftretenden sehr hohen Kräfte zuverlässig von der Bremse auf die Aufzugkabine übertragen zu können, kann die Lastmesseinrichtung-Halteanordnung ausreichend stabil konfiguriert sein, um bei den hohen Kräften nicht zu plastisch zu deformieren.

Unter Verwendung einer Bremsvorrichtung gemäss einer Ausführungsform des ersten Aspekts der Erfindung kann somit in einer Aufzuganlage gemäss einer Ausführungsform des zweiten Aspekts der Erfindung eine Aufzugkabine, an der die Bremsen-Halteanordnung und die Lastmesseinrichtung-Halteanordnung der Bremsvorrichtung gehalten sind, mit ihrer Bremse zuverlässig beispielsweise mit der Führungsschiene zusammenwirken, um die Aufzugkabine abbremsen zu können.

Ergänzend kann die Bremsvorrichtung im Rahmen eines Verfahrens gemäss einer Ausführungsform des dritten Aspekts der Erfindung dazu eingesetzt werden, um die auf die Aufzugkabine wirkende aktuelle Last messen zu können. Insbesondere können temporäre Laständerungen gemessen werden.

Beispielsweise kann hierzu die Bremse der Bremsvorrichtung aktiviert werden, während die Aufzugkabine schrittweise an einem Stockwerk angehalten ist und stillsteht. Die Bremse kann dabei beispielsweise erst aktiviert werden, nachdem die Aufzugkabine durch geeignetes Ansteuern der Antriebseinrichtung an dem Stockwerk angehalten wurde. Alternativ kann die Bremse dazu eingesetzt werden, eine Bewegung der Aufzugkabine aktiv bis zum Stillstand abzubremsen, wobei die Bremse während des Stillstands dann aktiviert bleiben kann.

Durch die aktivierte Bremse kann verhindert werden, dass sich die Aufzugkabine während eines Halts an einem Stockwerk bewegt, wenn zum Beispiel Passagiere zusteigen oder aussteigen. Allerdings kommt es durch das Zusteigen bzw. Aussteigen der Passagiere zu einer Lastveränderung in der Aufzugkabine. Bei Verwendung der hierin beschriebenen Bremsvorrichtung kann deren Lastmesseinrichtung dazu eingesetzt werden, solche Lastveränderungen zu bestimmen. Dies kann unter anderem dazu genutzt werden, um eine Überbelegung der Aufzugkabine und damit eine Überlast erkennen zu können.

Alternativ oder ergänzend kann gemäss einer Ausführungsform des vierten Aspekts der Erfindung eine Laständerung in der Kabine mit dem beschriebenen Verfahren gemessen werden und die dabei gewonnene Information dazu genutzt werden, um die von der Antriebseinrichtung auf die Aufzugkabine ausgeübte Kraft derart einzustellen, dass die gemessene Laständerung kompensiert wird.

Anders ausgedrückt kann zunächst mithilfe der Lastmesseinrichtung gemessen werden, um wie viel die Aufzugkabine durch ein- oder aussteigende Passagiere schwerer bzw. leichter wird. Ohne entsprechende Gegenmassnahmen würde die Laständerung dazu führen, dass die Aufzugkabine beim anschliessenden Lösen der Haltebremse ruckartig nach unten absacken bzw. nach oben rutschen würde, da sich die elastischen Tragmittel, welche die Aufzugkabine halten, durch die Laständerung verlängern oder verkürzen würden. Indem mit der Lastmesseinrichtung die Lastveränderung in der Aufzugkabine gemessen wird, kann die Antriebseinrichtung entsprechend angesteuert werden, um bereits vor dem Lösen der Haltebremse die auf die Tragmittel wirkende Kraft geeignet anpassen zu können, sodass es beim Lösen der Haltebremse nicht zu einem Absacken oder Hochrutschen der Aufzugkabine kommt. Der beschriebene Vorgang kann auch als ein vorab durchzuführendes Anpassen des von der Antriebseinrichtung zu bewirkenden Drehmoments (englisch: pre-torqueing) bezeichnet werden.

Gemäss einer Ausführungsform kann das beschriebene Verfahren besonders einfach durchgeführt werden, wenn vor Eintreten der Laständerung eine von der Lastmesseinrichtung gemessene Kraft als Referenzkraft gemessen wird. Die auf die Aufzugkabine ausgeübte Kraft kann dann nach dem Aktivieren der Bremse und nach erfolgter Laständerung in der Aufzugkabine derart eingestellt werden, dass von der Lastmesseinrichtung eine der Referenzkraft entsprechende Kraft gemessen wird.

Anders ausgedrückt kann beispielsweise noch bevor die Bremse der Bremsvorrichtung aktiviert wird und auch bevor beispielsweise eine Aufzugtür geöffnet wird und somit Passagiere ein- und aussteigen können mithilfe der Lastmesseinrichtung ein aktueller Wert der von ihr gemessenen Kraft ermittelt werden und als Referenzwert gespeichert werden. Wenn es anschliessend zu Lastveränderung innerhalb der Aufzugkabine aufgrund einer geänderten Anzahl von Passagieren kommt, kann diese von der Lastmesseinrichtung erkannt werden.

Es braucht jedoch nicht notwendigerweise eine Absolutmessung der durch die Lastveränderungen bewirkten Kräfte durchgeführt und daraus die Steuersignale ermittelt werden, die an die Antriebseinrichtung zu senden sind, um das von dieser bewirkte Drehmomente derart einstellen zu können, dass diese Lastveränderungen kompensiert werden. Stattdessen kann die Antriebseinrichtung lediglich dazu angesteuert werden, sukzessive ihr Drehmoment zu verändern. Gleichzeitig kann überwacht werden, wie die von der Lastmesseinrichtung gemessene aktuelle Kraft sich verändert. Wenn diese dem anfangs ermittelten Referenzwert entspricht, bedeutet dies, dass das von der Antriebseinrichtung bewirkte Drehmomente geeignet eingestellt ist, um die zwischenzeitlich erfolgte Lastveränderung kompensieren zu können, sodass die Bremse gelöst werden kann, ohne dass es spontan zu einer ruckartigen Lageveränderung der Aufzugkabine käme.

Weiter kann die Vorrichtung, sowie die Verfahren, wie zuvor und im Folgenden beschrieben, dazu genutzt werden, sicherzustellen, dass sich kein Wartungstechniker mehr auf der Kabine befindet. So kann beispielsweise vor einer Umstellung von einem Normalbetrieb auf einen Wartungsbetrieb das Kabinengewicht gemessen und dieser Wert anschliessend vor einem Zurückschalten in den Normalbetrieb mit einem nach der Wartungsarbeit gemessen Werte verglichen werden. Bei einer Abweichung kann das Zurückschalten in den Normalbetrieb verhindert werden. Dies ist insbesondere in Aufzugsanlagen, welche keinen Kopfraum aufweisen, vorteilhaft, da es unter allen Umständen zu vermeiden gilt, dass die Aufzugsanlage im Normalbetrieb ist, wenn Personen sich im Schacht befinden. Im Gegensatz zu einer herkömmlichen Lastmessung im Boden der Kabine, bei der eine Person nur detektiert wird, wenn ihr Gewicht auf dem Kabinenboden lastet, nicht aber, wenn die Person auf dem Kabinendach steht, erlaubt die Lastmessung an der Bremse der Kabine, wie oben und im Folgenden beschrieben, einen solchen Einsatz.

Es wird darauf hingewiesen, dass einige der möglichen Merkmale und Vorteile der Erfindung hierin mit Bezug auf unterschiedliche Ausführungsformen einerseits der Bremsvorrichtung selbst und andererseits der damit ausgestatteten Aufzuganlage sowie einer Verwendung dieser Bremseinrichtung zum Messen der auf die Aufzugkabine wirkenden Last oder zum Einstellen einer von der Antriebseinrichtung auf die Aufzugkabine auszuübenden Kraft in Reaktion auf eine Lastveränderungen beschrieben sind. Ein Fachmann erkennt, dass die Merkmale in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt grob schematisch eine Aufzuganlage gemäss einer Ausführungsform der vorliegenden Erfindung.
Fig. 2 zeigt grob schematisch eine Aufzuganlage gemäss einer alternativen Ausführungsform der vorliegenden Erfindung.
Fig. 3 zeigt eine perspektivische Ansicht einer Bremsvorrichtung gemäss einer Ausführungsform der vorliegenden Erfindung.

Die Figuren sind lediglich schematisch und nicht massstabsgetreu. Gleiche Bezugszeichen bezeichnen in den verschiedenen Figuren gleiche oder gleichwirkende Merkmale

Fig. 1 und 2 zeigen verschieden ausgestaltete Aufzuganlagen 1 mit einer Bremsvorrichtung 15 gemäss zweier Ausführungsformen der vorliegenden Erfindung. In Fig. 3 ist eine konkrete Ausgestaltung der Bremsvorrichtung 15 grösser und mit mehr Details dargestellt.

Die in Fig. 1 dargestellte Aufzuganlage 1 umfasst eine Aufzugkabine 3, die von beispielsweise seilartigen oder riemenartigen Tragmitteln 5 gehalten und in einem Aufzugschacht 11 verlagert werden kann. Dazu können die Tragmittel 5 von einer Antriebseinrichtung 7 verlagert werden. Die Antriebseinrichtung 7 wird von einer Steuerung 9 gesteuert. Während ihrer Verlagerung wird die Aufzugkabine 3 beidseitig jeweils an wenigstens einer als stationäre Komponente 14 dienenden Führungsschiene 13 geführt.

Insbesondere um die Aufzugkabine 3 während eines Halts an einer gewünschten Position wie zum Beispiel an einem Stockwerk stationär halten zu können, kann die Aufzugkabine 3, nachdem sie mit der Antriebseinrichtung 7 zu der gewünschten Position verfahren wurde, mithilfe von an ihren Bremsvorrichtungen 15 vorgesehener Bremsen 17 an den stationären Führungsschienen 13 temporär fixiert werden. Jede der Bremsen 17 ist dabei mithilfe von Bremsen-Halteanordnungen 19 beispielsweise an einem Rahmen der Aufzugkabine 3 befestigt.

Zumindest eine der Bremsvorrichtungen 15 verfügt ferner über eine Lastmesseinrichtung 21. Die Lastmesseinrichtung 21 verfügt über ein Kraftübertragungselement 25 und ein Gegenelement 29. Zwischen dem Kraftübertragungselement 25 und dem Gegenelement 29 kann die Lastmesseinrichtung 21 einen Sensor beispielsweise in Form eines Dehnmessstreifens 27 aufweisen, mithilfe dessen eine auf die Lastmesseinrichtung 21 zwischen deren Kraftübertragungselement 25 und deren Gegenelement 29 wirkende Kraft gemessen werden kann. Die Lastmesseinrichtung 21 kann beispielsweise in ihrem Gegenelement 29 eine Auswerteelektronik aufweisen, mithilfe derer die an dem Sensor vorherrschenden Messparameter in elektrische Signale umgewandelt werden können. Die Lastmesseinrichtung 21 ist über eine Lastmesseinrichtung-Halteanordnung 23 ebenfalls an der Aufzugkabine 3 befestigt.

Fig. 2 zeigt eine weitere Ausführungsform einer erfindungsgemässen Aufzugsanlage 1. Die Bremsvorrichtung 15 ist in diesem Fall lediglich schematisch dargestellt und kann im Detail ähnlich ausgestaltet sein, wie bei der in Fig. 1 dargestellten Ausführungsform. Die Aufzugsanlage 1 weist eine Aufzugkabine 3 und zwei Gegengewichte 8 auf. Die Aufzugsanlage 1 umfasst zwei Antriebseinrichtungen 7, wobei diese im Schachtkopf eines Aufzugschachts 11 angeordnet sind.. In diesem Ausführungsbeispiel weist die Aufzugsanlage 1 weiter zwei Tragmittel 6 unterhalb der Aufzugskabine 3 auf. Diese Tragmittel 6 führen jeweils von einem unteren Ende der Aufzugskabine 3 über eine Umlenkrolle am Schachtgrubenboden an einen unteren Teil des jeweiligen Gegengewichts 8.

Eine Bremsvorrichtung 15, wie vorangehend und im Folgenden beschrieben, erweist sich bei Verwendung in einer solchen Aufzugsanlage 1 als besonders vorteilhaft, da ein Bremsen an den Antriebseinrichtungen 7, das heisst via Traktionstragmittel 6umgangen werden kann.

Ebenfalls erweist es sich als vorteilhaft, bei einer solchen Aufzugsanlage 1 die Lastmessung in der an der Aufzugkabine 3 vorgesehene Bremsvorrichtung 15 zu integrieren und nicht wie sonst üblich in den Tragemittelbefestigungen auszuführen.

Fig. 3 zeigt die Bremsvorrichtung 15 im Detail . Die Bremsen-Halteanordnung 19 ist mit langlochartigen Aussparungen 34 (abgedeckt durch Unterlagscheiben der Fixierelemente 36) ausgebildet. Eine Längsrichtung der Aussparungen 34 ist dabei im Wesentlichen parallel zu einer Kraftrichtung 39, in der eine von der Bremse 17 bewirkte Kraft gerichtet ist. Die Kraftrichtung 39 entspricht im Wesentlichen der Bewegungsrichtung der Aufzugkabine 3 und ist somit im Wesentlichen vertikal. Die Länge der Aussparungen 34 kann beispielsweise etwa 0,5 mm grösser sein als deren Breite. Durch jede der langlochartigen Aussparungen 34 erstreckt sich ein Fixierelement 36 (mit Unterlagsscheibe) beispielsweise in Form eines Bolzens oder einer Schraube, welches an der Aufzugkabine 3 bzw. an deren Rahmen fixiert werden kann. Die Bremsen-Halteanordnung 19 kann über die Fixierelemente 36 somit an der Aufzugkabine 3 gehalten werden, kann sich jedoch durch Verlagerung des Fixierelementes 36 innerhalb der langlochartigen Aussparung 34 geringfügig anfänglich insbesondere ausschliesslich vertikal relativ zu der Aufzugkabine 3 bewegen lassen.

Die Lastmesseinrichtung-Halteanordnung 23 verfügt über mehrere Rundlöcher 33. Durch die Rundlöcher 33 können wiederum Fixierelemente 43verlaufen, über die die Lastmesseinrichtung-Halteanordnung 23 im Wesentlichen spielfrei an der Aufzugkabine 3 bzw. an deren Rahmen befestigt werden kann. Die Rundlöcher 33 sind im gezeigten Ausführungsbeispiel auf einer Line (nicht gezeigt), welche im Wesentlichen senkrecht zur Kraftrichtung 39 verläuft angeordnet.

Dementsprechend kann sich die von der Bremsen-Halteanordnung 19 gehaltene Bremse 17 geringfügig entlang der Kraftrichtung 39 relativ zu der Lastmesseinrichtung-Halteanordnung 23 bzw. relativ zu der Aufzugkabine 3 verlagern, wenn durch Aktivieren der Bremse 17 eine Kraft in der Kraftrichtung 39 bewirkt wird.

Eine solche Relativverlagerung bewirkt eine Deformierung der Lastmesseinrichtung-Halteanordnung 23. Die Lastmesseinrichtung-Halteanordnung 23 ist dabei derart angeordnet, dimensioniert und konfiguriert, dass diese Deformierung im Regelfall elastisch erfolgt, zumindest solange von der Bremse 17 lediglich Kräfte bewirkt werden, die zum Halten der Aufzugkabine 3 und deren Nutzlast beispielsweise während eines Halts an einem Stockwerk benötigt werden.

Die Lastmesseinrichtung-Halteanordnung 23 ist als im Wesentlichen doppeltes, gleichschenkliges Trapez (erstes Trapez 24 und zweites Trapez 26, siehe Hilfslinien) ausgeführt. Die Trapeze 24, 26 sind jeweils nur aus den kürzeren Grundseiten 28/30 und den Schenkeln 32, 38 beziehungsweise 40, 42 ausgeführt, wobei die beiden längeren Grundseiten 44, 46 nur fiktiv sind. Die jeweils längere Grundseite 44 beziehungsweise 46 (auch Basis genannt) der beiden Trapeze liegen aufeinander. Diese beiden aufeinanderliegenden längeren Grundseiten 44, 46 sind im Wesentlichen parallel zu der die Verlagerung der Bremse 17 bewirkten Kraftrichtung 39 angeordnet. Die beiden Trapeze 24, 26 sind als identische gleichschenklige Trapeze ausgebildet.

Die Lastmesseinrichtung 21 ist mit dem Kraftübertragungselement 25 zwischen zwei Stegen 48, 50 angeordnet. Der erste Steg 48 ist mit dem Schenkel 32 des ersten Trapezes 24, welcher sich näher bei der Bremse 17 befindet verbunden beziehungsweise daran ausgeführt. Der zweite Steg 50 ist mit dem Schenkel 40 des zweiten Trapezes 26, welcher sich näher bei der Bremse 17 befindet verbunden beziehungsweise daran ausgeführt. Eine elastische Verformung der Trapeze 24, 26 führt zu einer Verschiebung der Stege 48, 50 relativ zueinander, so dass die Lastmesseinrichtung 21, welche an den Stegen 48, 50 angebracht ist, eine solche Verschiebung messbar macht. Die Verschiebung ist im Wesentlichen proportional zu der in Kraftrichtung 39 wirkend und durch die Verlagerung der Bremse-Halteanordnung 19 verursachten Kraft.

Die Lastmesseinrichtung 21 und das Kraftübertragungselement 25 sind über die Stege 48, 50 derart in der Lastmesseinrichtung-Halteanordnung 23 angeordnet, dass das Kraftübertragungselement 25 im Wesentlichen senkrecht zu der von der Bremse 17 bewirkten Kraftrichtung 39 verläuft und in diese Richtung (durch Pfeil 40 angedeutet) verschiebbar ist.

Die bei aktivierter Bremse 17 bewirkten Relativverlagerungen zwischen der Bremse 17 und der Kabine 3 könne jedoch ergänzend auch dazu genutzt werden, um mithilfe der Lastmesseinrichtung 21 aktuell auf die Aufzugkabine 3wirkende Lasten oder Lastveränderungen messen zu können.

Hierzu ist im dargestellten Beispiel einerseits das Gegenelement 29 der Lastmesseinrichtung 21 fest mit der Lastmesseinrichtung-Halteanordnung 23 verbunden, beispielsweise verschraubt. Andererseits ist das Kraftübertragungselement 25 zum Beispiel mit einem Teil der Bremsen-Halteanordnung 19 gekoppelt und somit wirkmässig mit der Bremse 17 verbunden. Mithilfe einer beispielsweise in dem Gegenelement 29 angeordneten Elektronik (nicht dargestellt) können beispielsweise mechanische Spannungen, wie sie sich in dem zwischen dem Kraftübertragungselement 25 und dem Gegenelement 29 angeordneten Dehnmessstreifen 27 aufgrund der bei der Relativverlagerung bewirkten Kräfte entstehen, gemessen werden. Die Elektronik kann daraufhin ein elektrisches Signal erzeugen, welches als Mass für die von der Lastmesseinrichtung 21 erfahrene Kraft dienen kann.

Die Bremsvorrichtung 15 kann somit nicht nur mit ihrer Bremse 17 dazu genutzt werden, um die Aufzugkabine 3 zu bremsen, sondern auch mit ihrer Lastmesseinrichtung 21 dazu eingesetzt werden, um eine auf die Aufzugkabine 3 wirkenden Last zu messen.

Während des Betriebs der Aufzuganlage 1 kann die Aufzugkabine 3 beispielsweise mit der Antriebseinrichtung 7 zu einem Stockwerk gefahren werden. Um zu vermeiden, dass sich die Aufzugkabine 3 anschliessend beim Ein- und Aussteigen von Passagieren aufgrund der dabei bewirkten Lastveränderungen hoch oder runter bewegt, kann beispielsweise vor einem Öffnen von Kabinentüren die Bremse 17 der Bremsvorrichtung 15 aktiviert werden, beispielsweise über eine Steuerleitung 37.

Zuvor oder zumindest noch bevor eine Lastveränderung in der Aufzugkabine 3 eintreten kann, d.h. beispielsweise vor einem Öffnen der Kabinentür, kann mithilfe der Lastmesseinrichtung 21 eine aktuell zwischen der Bremse 17 und der Aufzugkabine 3 wirkende Kraft gemessen werden. Im Allgemeinen kann diese Kraft beispielsweise null sein, insbesondere für den Fall, dass die Aufzugkabine 3 ausschliesslich durch Ansteuern der Antriebseinrichtung 7 bis zum Stillstand gebremst wurde und die Bremse 17 erst danach aktiviert wurde. Für den Fall, dass die Bremse 17 aber ergänzend zum Abbremsen der Bewegung der Aufzugkabine 3 eingesetzt wurde, kann diese Kraft auch ungleich null sein. Diese vorab gemessene Kraft kann als Referenzwert gespeichert werden.

Sobald es beim anschliessenden Ein- und Aussteigen von Passagieren in der Kabine zu Lastveränderungen kommt, können diese mithilfe der Lastmesseinrichtung 21 gemessen werden. Die Information über die gemessenen Lastveränderungen können dazu eingesetzt werden, um mithilfe gezielter Ansteuerung der Antriebseinrichtung 7 die über die Tragmittel 5 auf die Aufzugkabine 7 bewirkten Kräfte derart zu variieren, dass die zwischenzeitlich bewirkten Lastveränderungen kompensiert werden.

Alternativ kann die Antriebseinrichtung 7 die auf die Aufzugkabine 3 über die Tragmittel 5 wirkenden Kräfte so lange verändern, bis die von der Lastmesseinrichtung 21 aktuell gemessene Kraft wieder mit dem zuvor ermittelten Referenzwert übereinstimmt.

**In** beiden Fällen kann sichergestellt werden, dass veränderte Lastverhältnisse innerhalb der Aufzugkabine 3 durch geeignetes Nachspannen oder Entspannen der Tragmittel 5 mithilfe der Antriebseinrichtung 7 derart kompensiert werden, dass die gesamte Aufzugkabine 3 einschliesslich ihrer zwischenzeitlich veränderten Nutzlast wieder von den Tragmitteln 5 gehalten wird. **In** diesem Zustand kann die Bremse 17 gelöst werden, ohne dass sich die Aufzugkabine 3 daraufhin ruckartig bewegen würde.

Abschliessend ist darauf hinzuweisen, dass Begriffe wie "aufweisend", "umfassend", etc. keine anderen Elemente oder Schritte ausschliessen und Begriffe wie "eine" oder "ein" keine Vielzahl ausschliessen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Bremsvorrichtung (15) zum Bremsen einer verlagerbaren Aufzugkabine (3) einer Aufzuganlage (1) und zum Messen von in der Aufzugkabine (3) bewirkten Lastveränderungen, wobei die Bremsvorrichtung (15) aufweist:
wenigstens eine Bremse (17), bevorzugt zwei Bremsen (17), zum Bremsen der Aufzugkabine (3) relativ zu einer stationären Komponente (14) der Aufzuganlage (1);
eine Bremsen-Halteanordnung (19) zum Halten der Bremse (17) an der Aufzugkabine (3);
eine Lastmesseinrichtung (21) mit einem Kraftübertragungselement (25) zum Messen einer auf das Kraftübertragungselement (25) wirkenden Kraft;
eine Lastmesseinrichtung-Halteanordnung (23) zum Halten der Lastmesseinrichtung (21) an der Aufzugkabine (3);
wobei die Bremse (17) und die Bremsen-Halteanordnung (19) derart ausgebildet sind, dass die Bremse (17) an der Aufzugkabine (3) mittels der Bremsen-Halteanordnung (19) derart zu halten ist, dass sich die Bremse (17) in einer von der Bremse (17) bewirkten Kraftrichtung (39) relativ zu der Aufzugkabine (3) verlagern lässt;
wobei die Lastmesseinrichtung (21) und die Lastmesseinrichtung-Halteanordnung (23) derart konfiguriert sind, dass die Lastmesseinrichtung (21) an der Aufzugkabine (3) mittels der Lastmesseinrichtung-Halteanordnung (23) derart zu halten ist, dass die Lastmesseinrichtung (21) in der von der Bremse (17) bewirkten Kraftrichtung (39) relativ zu der Aufzugkabine (3) fixiert ist;
wobei das Kraftübertragungselement (25) der Lastmesseinrichtung (21) wirkmässig mit der Bremse (17) verbunden ist, um eine zwischen der Bremse (17) und der Lastmesseinrichtung (21) wirkende Kraft aufgrund einer Relativverlagerung der Bremse (17) relativ zu der Lastmesseinrichtung (21) messen zu können; und
**gekennzeichnet dadurch, dass**
die Lastmesseinrichtung-Halteanordnung (19) und die Lastmesseinrichtung (21) derart ausgebildet und mit der Bremsen-Halteanordnung (19) verbunden sind, dass sich bei einer Verlagerung der Bremse (17) in der von der Bremse bewirkten Kraftrichtung (39) relativ zu der Aufzugskabine (3) eine zur von der Bremse (17) bewirkten Kraftrichtung (39) im Wesentlichen senkrecht wirkend Messkraft (40) entsteht die durch Lastmesseinrichtung (21) messbar ist.

2. Bremsvorrichtung nach Anspruch 1, wobei die Lastmesseinrichtung-Halteanordnung (23) derart elastisch deformierbar ist, dass bei einer Relativverlagerung der Bremse (17) die elastische Deformation zu einer im Wesentlichen zur Bremskraft und Last proportionalen Messkraft (40) führt, wobei die Messkraft insbesondere kleiner ist als eine die Relativverlagerung bewirkende Bremskraft.

3. Bremsvorrichtung nach einem den vorangehenden Ansprüchen, wobei die Lastmesseinrichtung-Halteanordnung (23) im Wesentlichen trapezförmig und/oder dreieckförmig ausgebildet ist.

4. Bremsvorrichtung nach einem der vorangehenden Ansprüchen, wobei die Lastmesseinrichtung (21) derart in der Lastmesseinrichtung-Halteanordnung (23) angeordnet ist, dass das Kraftübertragungselement (25) im Wesentlichen senkrecht zu der von der Bremse (17) bewirkten Kraftrichtung (39) verläuft und in diese Richtung verschiebbar ist.

5. Bremsvorrichtung (15) nach einem der vorangehenden Ansprüche, wobei die Lastmesseinrichtung-Halteanordnung (19) wenigstens zwei Fixierelemente (43) umfasst, um die Lastmesseinrichtung-Halteanordnung (19) an der Aufzugkabine (3) zu halten, wobei die Fixierelemente (43) so angeordnet sind, dass eine Line, welche durch die zwei Fixierelemente verläuft im Wesentlichen senkrecht zur von der Bremse (17) bewirkten Kraftrichtung (39) verläuft.

6. Bremsvorrichtung (15) nach einem der vorangehenden Ansprüche,
wobei die Bremsen-Halteanordnung (19) ein Langloch (34) aufweist, deren Längsrichtung sich parallel zu der von der Bremse (17) bewirkten Kraftrichtung (39) erstreckt und durch das hindurch sich an der Aufzugkabine (3) ortsfest gehaltenes Fixierelement (36) erstrecken kann, um die Bremsen-Halteanordnung (19) an der Aufzugkabine (3) zu halten.

7. Bremsvorrichtung (15) nach einem der vorangehenden Ansprüche, wobei sich die Lastmesseinrichtung-Halteanordnung (23) derart angeordnet, dimensioniert und konfiguriert ist, dass sich die Lastmesseinrichtung-Halteanordnung (23) bei einer zwischen der Bremsen-Halteanordnung (19) und der Lastmesseinrichtung-Halteanordnung (23) übertragenen Kraft, welche einer Gewichtskraft der Aufzugkabine (3) einschliesslich einer maximal zulässigen Nutzlast der Aufzugkabine (3) entspricht, im Wesentlichen ausschliesslich elastisch deformiert.

8. Bremsvorrichtung (15) nach einem der vorangehenden Ansprüche, wobei die Lastmesseinrichtung-Halteanordnung (31) derart angeordnet, dimensioniert und konfiguriert ist, dass die Lastmesseinrichtung-Halteanordnung (23) sich bei einer zwischen der Bremsen-Halteanordnung (19) und der Lastmesseinrichtung-Halteanordnung (23) übertragenen Kraft, welche einer Gewichtskraft der Aufzugkabine (3) einschliesslich einer maximal zulässigen Nutzlast der Aufzugkabine (3) entspricht, um weniger als 1 mm in der von der Bremse (17) bewirkten Kraftrichtung (39) deformiert.

9. Bremsvorrichtung (15) nach einem der vorangehenden Ansprüche, wobei die Bremsen-Halteanordnung (19) und die Lastmesseinrichtung-Halteanordnung (23) einstückig mit einem gemeinsamen Bauteil ausgebildet sind.

10. Bremsvorrichtung (15) nach einem der vorangehenden Ansprüche, wobei die Bremsen-Halteanordnung (19) und die Lastmesseinrichtung-Halteanordnung (23) einstückig aus einem gestanzten Blechteil ausgebildet sind.

11. Bremsvorrichtung (15) nach einem der vorangehenden Ansprüche, wobei das Kraftübertragungselement (25) mit einem an der Lastmesseinrichtung-Halteanordnung (23) fixierten Gegenelement (29) der Lastmesseinrichtung (21) über einen Dehnmessstreifen (27) verbunden ist.

12. Bremsvorrichtung (15) nach Anspruch 11 rückbezogen auf Anspruch 3, wobei das Kraftübertragungselement (25) und das Gegenelement (29) je an einem Steg, welcher aus einem der Schenkel der im Wesentlichen trapezförmigen Lastmesseinrichtung-Halteanordnung (23) hervorgeht, abgestützt ist.

13. Bremsvorrichtung (15) nach einem der vorangehenden Ansprüche, wobei die Bremse (17) als Haltebremse dazu konfiguriert ist, die Aufzugkabine (3) entgegen ihrer Gewichtskraft während eines Halts ortsfest zu halten, und
wobei die Bremse (17) vorzugsweise ergänzend auch als Fangbremse dazu konfiguriert ist, die Aufzugkabine (3) im Falle eines Freifalls notfallmässig abzubremsen.

14. Aufzuganlage (1) aufweisend:
eine Aufzugkabine (3);
eine Führungsschiene (13); und
eine Bremsvorrichtung (15) gemäss einem der Ansprüche 1 bis 13;
wobei die Aufzugkabine (3) entlang der Führungsschiene (13) verlagerbar ist;
wobei die Bremsvorrichtung (15) mittels ihrer Bremsen-Halteanordnung (19) und ihrer Lastmesseinrichtung-Halteanordnung (23) an der Aufzugkabine (3) gehalten ist; und
wobei die Bremse (17) der Bremsvorrichtung (15) dazu konfiguriert ist, mit der Führungsschiene (13) zusammenzuwirken, um die Aufzugkabine (3) zu bremsen.

15. Verfahren zum Messen einer auf eine Aufzugkabine (3) wirkenden Last, wobei das Verfahren aufweist:
Aktivieren der Bremse (17) einer an der Aufzugkabine (3) gehaltenen Bremsvorrichtung (15) gemäss einem der Ansprüche 1 bis 13, während die Aufzugkabine (3) stillsteht; und
Messen der auf die Aufzugkabine (3) wirkenden Last mithilfe der Lastmesseinrichtung (21) der Bremsvorrichtung (15).

## Claims

1. A braking apparatus (15) for braking a displaceable elevator car (3) of an elevator system (1) and for measuring load changes caused in the elevator car (3), wherein the braking apparatus (15) has:
at least one brake (17), preferably two brakes (17), for braking the elevator car (3) relative to a stationary component (14) of the elevator system (1);
a brake holding arrangement (19) for holding the brake (17) on the elevator car (3);
a load measuring device (21) with a force transmission element (25) for measuring a force acting on the force transmission element (25);
a load measuring device holding arrangement (23) for holding the load measuring device (21) on the elevator car (3);
wherein the brake (17) and the brake holding arrangement (19) are designed such that the brake (17) is to be held on the elevator car (3) by means of the brake holding arrangement (19) in such a way that the brake (17) can be displaced relative to the elevator car (3) in a force direction (39) generated by the brake (17);
wherein the load measuring device (21) and the load measuring device holding arrangement (23) are configured such that the load measuring device (21) is to be held on the elevator car (3) by means of the load measuring device holding arrangement (23) in such a way that the load measuring device (21) is fixed relative to the elevator car (3) in the force direction (39) generated by the brake (17);
wherein the force transmission element (25) of the load measuring device (21) is operatively connected to the brake (17) in order to be able to measure a force acting between the brake (17) and the load measuring device (21) due to a relative displacement of the brake (17) relative to the load measuring device (21); and
**characterized in that** the load measuring device holding arrangement (19) and the load measuring device (21) are designed and connected to the brake holding arrangement (19) such that, when the brake (17) is displaced in the force direction (39) generated by the brake relative to the elevator car (3), a measuring force (40) acting substantially perpendicular to the force direction (39) generated by the brake (17) is produced which is measurable by the load measuring device (21).

2. The braking apparatus according to claim 1, wherein the load measuring device holding arrangement (23) is elastically deformable such that, in the event of a relative displacement of the brake (17), the elastic deformation results in a measuring force (40) that is substantially proportional to the braking force and load, wherein the measuring force is in particular smaller than a braking force causing the relative displacement.

3. The braking apparatus according to any of the preceding claims, wherein the load measuring device holding arrangement (23) is designed to be substantially trapezoidal and/or triangular.

4. The braking apparatus according to any of the preceding claims, wherein the load measuring device (21) is arranged in the load measuring device holding arrangement (23) in such a way that the force transmission element (25) extends substantially perpendicular to the force direction (39) generated by the brake (17) and is displaceable in this direction.

5. The braking apparatus (15) according to any of the preceding claims, wherein the load measuring device holding arrangement (19) comprises at least two fixing elements (43) to hold the load measuring device holding arrangement (19) on the elevator car (3), wherein the fixing elements (43) are arranged such that a line running through the two fixing elements is substantially perpendicular to the force direction (39) generated by the brake (17).

6. The braking apparatus (15) according to any of the preceding claims,
wherein the brake holding arrangement (19) has a slot (34), the longitudinal direction of which extends parallel to the force direction (39) generated by the brake (17) and through which the fixing element (36) held stationary on the elevator car (3) can extend in order to hold the brake holding arrangement (19) on the elevator car (3).

7. The braking apparatus (15) according to any of the preceding claims, wherein the load measuring device holding arrangement (23) is arranged, dimensioned, and configured such that the load measuring device holding arrangement (23) deforms substantially only elastically when a force which corresponds to a weight of the elevator car (3), including a maximum permissible payload of the elevator car (3), is transmitted between the brake holding arrangement (19) and the load measuring device holding arrangement (23).

8. The braking apparatus (15) according to any of the preceding claims, wherein the load measuring device holding arrangement (31) is arranged, dimensioned, and
configured such that the load measuring device holding arrangement (23) deforms by less than 1 mm in the force direction (39) generated by the brake (17) when a force which corresponds to a weight of the elevator car (3) including a maximum permissible payload of the elevator car (3) is transmitted between the brake holding arrangement (19) and the load measuring device holding arrangement (23).

9. The braking apparatus (15) according to any of the preceding claims, wherein the brake holding arrangement (19) and the load measuring device holding arrangement (23) are formed in one piece by a common part.

10. The braking apparatus (15) according to any of the preceding claims, wherein the brake holding arrangement (19) and the load measuring device holding arrangement (23) are formed in one piece from a stamped sheet metal part.

11. The braking apparatus (15) according to any of the preceding claims, wherein the force transmission element (25) is connected via a strain gage (27) to a counter-element (29) of the load measuring device (21) fixed to the load measuring device holding arrangement (23).

12. The braking apparatus (15) according to claim 11, as dependent on claim 3,
wherein the force transmission element (25) and the counter-element (29) are each supported on a connecting piece which protrudes from one of the legs of the substantially trapezoidal load measuring device holding arrangement (23).

13. The braking apparatus (15) according to any of the preceding claims, wherein the brake (17) is configured as a holding brake to hold the elevator car (3) stationary against its weight during a stop, and
wherein the brake (17) is preferably also designed as a safety brake to brake the elevator car (3) in an emergency in the event of a free fall.

14. An elevator system (1) having:
an elevator car (3);
a guide rail (13); and
a braking apparatus (15) according to any of claims 1 to 13;
wherein the elevator car (3) is displaceable along the guide rail (13);
wherein the braking apparatus (15) is held on the elevator car (3) by means of its brake holding arrangement (19) and its load measuring device holding arrangement (23); and
wherein the brake (17) of the braking apparatus (15) is configured to cooperate with the guide rail (13) in order to brake the elevator car (3).

15. A method for measuring a load acting on an elevator car (3), wherein the method comprises:
activating the brake (17) of a braking apparatus (15) according to any of claims 1 to 13 held on the elevator car (3), while the elevator car (3) is stationary; and
measuring the load acting on the elevator car (3) by means of the load measuring device (21) of the braking apparatus (15).

## Revendications

1. Dispositif de freinage (15) destiné à freiner une cabine d'ascenseur (3) déplaçable d'une installation d'ascenseur (1) et à mesurer les variations de charge provoquées dans la cabine d'ascenseur (3), le dispositif de freinage (15) comprenant :
au moins un frein (17), de préférence deux freins (17), pour freiner la cabine d'ascenseur (3) par rapport à un composant fixe (14) de l'installation d'ascenseur (1) ;
un dispositif de fixation de frein (19) pour fixer le frein (17) à la cabine d'ascenseur (3) ;
un dispositif de mesure de charge (21) avec un élément de transmission de force (25) pour mesurer une force agissant sur l'élément de transmission de force (25) ;
un dispositif de retenue du dispositif de mesure de charge (23) pour maintenir le dispositif de mesure de charge (21) sur la cabine d'ascenseur (3) ;
le frein (17) et le dispositif de fixation du frein (19) étant conçus de telle sorte que le frein (17) soit maintenu sur la cabine d'ascenseur (3) au moyen du dispositif de support de frein (19) de telle sorte que le frein (17) puisse être déplacé dans une direction de force (39) exercée par le frein (17) par rapport à la cabine d'ascenseur (3) ;
le dispositif de mesure de charge (21) et le dispositif de fixation du dispositif de mesure de charge (23) étant configurés de telle sorte que le dispositif de mesure de charge (21) soit maintenu sur la cabine d'ascenseur (3) au moyen du dispositif de fixation du dispositif de mesure de charge (23) de telle sorte que le dispositif de mesure de charge (21) soit fixé par rapport à la cabine d'ascenseur (3) dans la direction de la force (39) exercée par le frein (17) ; l'élément de transmission de force (25) du dispositif de mesure de charge (21) étant relié de manière fonctionnelle au frein (17) afin de pouvoir mesurer une force agissant entre le frein (17) et le dispositif de mesure de charge (21) en raison d'un déplacement relatif du frein (17) par rapport au dispositif de mesure de charge (21) ; et
**caractérisé en ce que** le dispositif de fixation du dispositif de mesure de charge (19) et le dispositif de mesure de charge (21) sont conçus et reliés au dispositif de fixation du frein (19) de telle sorte que, lors d'un déplacement du frein (17) dans la direction de la force (39) exercée par le frein par rapport à la cabine d'ascenseur (3), il se produit une force de mesure (40) agissant essentiellement perpendiculairement à la direction de la force (39) exercée par le frein (17), laquelle force peut être mesurée par le dispositif de mesure de charge (21).

2. Dispositif de freinage selon la revendication 1, dans lequel l'agencement de support du dispositif de mesure de charge (23) est déformable élastiquement de telle sorte que, lors d'un déplacement relatif du frein (17), la déformation élastique entraîne une force de mesure (40) essentiellement proportionnelle à la force de freinage et à la charge, la force de mesure étant notamment inférieure à une force de freinage provoquant le déplacement relatif.

3. Dispositif de freinage selon l'une des revendications précédentes, dans lequel le dispositif de support du dispositif de mesure de charge (23) est essentiellement de forme trapézoïdale et/ou triangulaire .

4. Dispositif de freinage selon l'une des revendications précédentes, dans lequel le dispositif de mesure de charge (21) est disposé dans le dispositif de support du dispositif de mesure de charge (23) de telle sorte que l'élément de transmission de force (25) s'étend essentiellement perpendiculairement à la direction de la force (39) exercée par le frein (17) et peut être déplacé dans cette direction.

5. Dispositif de freinage (15) selon l'une des revendications précédentes, dans lequel le dispositif de support du dispositif de mesure de charge (19) comprend au moins deux éléments de fixation (43) pour maintenir le dispositif de support du dispositif de mesure de charge (19) sur la cabine d'ascenseur (3), les éléments de fixation (43) étant disposés de telle sorte qu'une ligne passant par les deux éléments de fixation s'étende essentiellement perpendiculairement à la direction de la force (39) exercée par le frein (17).

6. Dispositif de freinage (15) selon l'une des revendications précédentes,
dans lequel le dispositif de retenue de frein (19) présente un trou oblong (34) dont la direction longitudinale s'étend parallèlement à la direction de la force (39) exercée par le frein (17) et à travers lequel un élément de fixation (36) maintenu fixe à l'emplacement (3) afin de maintenir le dispositif de retenue de frein (19) sur la cabine d'ascenseur (3).

7. Dispositif de freinage (15) selon l'une des revendications précédentes, dans lequel le dispositif de retenue du dispositif de mesure de charge (23) est agencé, dimensionné et configuré de telle sorte que, lorsqu'une force est transmise entre le dispositif de retenue du frein (19) (19) et le dispositif de fixation du dispositif de mesure de charge (23) correspondant au poids de la cabine d'ascenseur (3), y compris la charge utile maximale admissible de la cabine d'ascenseur (3), se déforme essentiellement de manière élastique.

8. Dispositif de freinage (15) selon l'une des revendications précédentes, dans lequel le dispositif de support du dispositif de mesure de charge (31) est agencé, dimensionné et configuré de telle sorte que le dispositif de support du dispositif de mesure de charge (23) se déforme de manière essentiellement élastique lorsqu'une force est transmise entre le dispositif de support du frein (19) et le dispositif de support du dispositif de mesure de charge (23), qui correspond à un poids de la cabine d'ascenseur (3) y compris une charge utile maximale admissible de la cabine d'ascenseur (3), se déforme de moins de 1 mm dans la direction de la force (39) exercée par le frein (17).

9. Dispositif de freinage (15) selon l'une des revendications précédentes, dans lequel le dispositif de retenue du frein (19) et le dispositif de retenue du dispositif de mesure de charge (23) sont formés d'un seul tenant avec un composant commun.

10. Dispositif de freinage (15) selon l'une des revendications précédentes, dans lequel le dispositif de retenue du frein (19) et le dispositif de retenue du dispositif de mesure de charge (23) sont formés d'un seul tenant à partir d'une pièce en tôle estampée.

11. Dispositif de freinage (15) selon l'une des revendications précédentes, dans lequel l'élément de transmission de force (25) est relié à un élément complémentaire (29) du dispositif de mesure de charge (21) fixé à l'agencement de support du dispositif de mesure de charge (23) par l'intermédiaire d'une jauge de contrainte (27).

12. Dispositif de freinage (15) selon la revendication 11 en référence à la revendication 3, dans lequel l'élément de transmission de force (25) et l'élément complémentaire (29) sont chacun soutenus par une nervure qui émerge de l'une des branches du dispositif de fixation (23) du dispositif de mesure de charge, qui est essentiellement de forme trapézoïdale.

13. Dispositif de freinage (15) selon l'une des revendications précédentes, le frein (17) étant configuré en tant que frein de maintien pour maintenir la cabine d'ascenseur (3) immobile pendant un arrêt, à l'encontre de son poids, et
le frein (17) étant de préférence également configuré comme frein de sécurité afin de freiner la cabine d'ascenseur (3) en cas de chute libre.

14. Installation d'ascenseur (1) comprenant :
une cabine d'ascenseur (3) ;
un rail de guidage (13) ; et
un dispositif de freinage (15) selon l'une des revendications 1 à 13 ;
la cabine d'ascenseur (3) pouvant être déplacée le long du rail de guidage (13) ;
le dispositif de freinage (15) étant maintenu sur la cabine d'ascenseur (3) au moyen de son dispositif de maintien de frein (19) et de son dispositif de maintien de dispositif de mesure de charge (23) ; et
le frein (17) du dispositif de freinage (15) étant configuré pour coopérer avec le rail de guidage (13) afin de freiner la cabine d'ascenseur (3).

15. Procédé de mesure d'une charge agissant sur une cabine d'ascenseur (3), le procédé comprenant :
l'activation du frein (17) d'un dispositif de freinage (15) maintenu sur la cabine d'ascenseur (3) selon l'une des revendications 1 à 13, tandis que la cabine d'ascenseur (3) est à l'arrêt ; et
la mesure de la charge agissant sur la cabine d'ascenseur (3) à l'aide du dispositif de mesure de charge (21) du dispositif de freinage (15).
